# EUROPÄISCHE PATENTSCHRIFT

(11) **EP 3 477 002 B1**
(45) Veröffentlichungstag und Bekanntmachung des Hinweises auf die Patenterteilung: **08.10.2025**
(21) Anmeldenummer: 18000822.9
(22) Anmeldetag: 22.10.2018
(51) Int. Cl.: D21F 1/44, D21F 9/04, D21F 11/06

(54) **RUNDSIEB UND ZUGEHÖRIGES HERSTELLUNGSVERFAHREN**
ROTARY SCREEN AND METHOD OF MANUFACTURING THE SAME
TAMIS CIRCULAIRE ET PROCÉDÉ DE FABRICATION ASSOCIÉ

(30) Priorität: 25.10.2017 DE 102017009937
(43) Veröffentlichungstag der Anmeldung: 01.05.2019
(73) Patentinhaber: Giesecke+Devrient Currency Technology GmbH, 81677 München (DE)
(72) Erfinder: Aigner, Andreas, 83626 Valley (DE); Hänelt, Andreas, 83730 Fischbachau (DE); Wagner, Norbert, 83666 Schaftlach (DE); Friedl, Heinrich, 83714 Miesbach (DE)
(74) Vertreter: Zeuner Summerer Stütz

(56) Entgegenhaltungen:
- DE-A1- 102006 011 621
- GB-A- 2 533 264

## Beschreibung

Die Erfindung betrifft ein Verfahren zur Herstellung eines Rundsiebs für eine Papiermaschine, bei dem ein statisch in der Papiermaschine montierbarer Rundsiebkörper bereitgestellt und mit einem Produktionssiebmantel für die Erzeugung von Papier mit Wasserzeichen überzogen wird. Die Erfindung betrifft auch ein entsprechend hergestelltes Rundsieb.

Bei der Papierherstellung auf Rundsiebmaschinen dreht sich üblicherweise ein Rundsiebzylinder mit einem aufgespannten, starren Produktionssiebmantel in einem Trog mit Fasersuspension und schöpft Papier. Innerhalb des Rundsiebzylinders wird ein Unterdruck erzeugt, der zu einem Absenken des Flüssigkeitsspiegels im Inneren des Rundsiebzylinders führt. Die Fasersuspension läuft daher von außen gegen den Zylindermantel und es lagern sich kontinuierlich Stofffasern auf dem Produktionssieb an. Die angelagerte Papiermasse wird soweit verfestigt, dass sie als feuchte Papierbahn zur Weiterbearbeitung vom Produktionssieb abgezogen werden kann. Ein derartiges Rundsieb für eine Papiermaschine ist beispielsweise aus DE 10 2006 011 621 A1 bekannt.

Rundsiebe für die Papiererzeugung mit Wasserzeichen erfordern eine aufwendige Herstellung. Sie bestehen aus vielen, miteinander verbundenen Einzelteilen, welche mit einem großen Anteil an Handarbeit montiert werden müssen. Eine solche Herstellung birgt naturgemäß ein hohes Fehlerpotential. Zudem entstehen durch die Montage Fügestellen, Schweißstellen und Nähte, die meist später in dem auf dem Rundsieb hergestellten Papier sichtbar sind.

Beispielsweise ist es aus GB 2533246 A bekannt, dass Wasserzeichenbereiche durch ein additives Fertigungsverfahren in Form eines 3D Druckverfahrens erzeugt werden. Diese Wasserzeichenbereiche werden auf die Oberfläche des Produktionssiebmantels aufgebracht oder in Aussparungen im Produktionssiebmantel eingebracht.

Ausgehend davon liegt der Erfindung die Aufgabe zugrunde, ein Rundsieb der eingangs genannten Art anzugeben, das die Nachteile des Stands der Technik vermeidet und insbesondere einfacher herzustellen ist und vorteilhafte Eigenschaften bei der Papierherstellung aufweist. Die Erfindung soll auch ein vorteilhaftes Herstellungsverfahren für ein solches Rundsieb bereitstellen.

Diese Aufgabe wird durch die Merkmale der unabhängigen Ansprüche gelöst. Weiterbildungen der Erfindung sind Gegenstand der Unteransprüche.

Gemäß der Erfindung ist bei einem gattungsgemäßen Verfahren vorgesehen, dass der Produktionssiebmantel mit einer gleichmäßigen Mantelfläche, erhabenen und/oder vertieften Wasserzeichenbereichen und Entwässerungsperforationen erzeugt wird, wobei zumindest die Mantelfläche des Produktionssiebmantels durch ein additives Fertigungsverfahren als Schichtenfolge einer Mehrzahl fest miteinander verbundener Materialschichten gebildet wird.

Erfindungsgemäß wird dabei die Mantelfläche des Produktionssiebmantels durch das additive Fertigungsverfahren zunächst unperforiert gebildet und es werden dann, vorzugsweise durch Laserperforation, Entwässerungsperforationen in der unperforierten Mantelfläche des Produktionssiebmantels erzeugt.

Die Mantelfläche des Produktionssiebmantels wird dabei zusammen mit den Wasserzeichenbereichen durch das additive Fertigungsverfahren gebildet.

Die Flächenstruktur der Mantelfläche außerhalb der Wasserzeichenbereiche bildet mit Vorteil eine Siebstruktur mit einer oder mehr Kettfadensytemen und einem oder mehr Schussfadensystemen nach. Besonders bevorzugt bildet die Flächenstruktur der Mantelfläche dabei eine einlagige Siebstruktur nach.

In einer Weiterbildung der Erfindung weist der Produktionssiebmantel zwei oder mehr Bahnbereiche auf, die getrennt durch das additive Fertigungsverfahren gebildet und nachfolgend zu dem Produktionssiebmantel zusammengesetzt werden.

Der Produktionssiebmantel wird mit Vorteil aus einem drahtförmigen, pulverförmigen oder folienförmigen Ausgangsmaterial, aus einer photosensiblen Paste oder einer Flüssigkeit gebildet. Besonders vorteilhaft wird der Produktionssiebmantel aus einem Kunststoff gebildet. Als additives Fertigungsverfahren kommen insbesondere Selektives Lasersintern, Selektives Laserschmelzen, Elektronstrahlschmelzen, 3D-Druck mit Pulver, Schmelzschichtung, Laserauftragsschweißen, Multi-Jet-Modeling, ein PolyJet-Verfahren, Stereolithographie, Laminated Object Modeling, Film Transfer Imaging oder Digital Light Processing in Betracht.

Die Erfindung enthält auch ein Rundsieb für eine Papiermaschine nach Anspruch 7.

Die Wasserzeichenbereiche sind bevorzugt integral mit der Mantelfläche des Produktionssiebmantels aus einer Schichtenfolge einer Mehrzahl in dem additiven Fertigungsverfahren fest miteinander verbundener Materialschichten gebildet, und die Entwässerungsperforationen sind durch Laserperforation der Mantelfläche gebildet.

Weitere Ausführungsbeispiele sowie Vorteile der Erfindung werden nachfolgend anhand der Figuren erläutert, bei deren Darstellung auf eine maßstabs- und proportionsgetreue Wiedergabe verzichtet wurde, um die Anschaulichkeit zu erhöhen.

Es zeigen:
- Fig. 1: in schematischer Ansicht ein Rundsieb für eine Papiermaschine für die Herstellung von Sicherheitspapier,
- Fig. 2: einen Ausschnitt des Produktionssiebmantels in der Umgebung eines Wasserzeichenbereichs im Querschnitt entlang der Linie II-II von Fig. 1,
- Fig. 3: in (a) und (b) Zwischenschritte bei der Herstellung eines Produktionssiebmantels,
- Fig. 4: in (a) und (b) Zwischenschritte bei der Herstellung eines Produktionssiebmantels nach einem Ausführungsbeispiel der Erfindung, und
- Fig. 5: mehrere rohrförmige Teilstücke, die jeweils separat durch ein additives Fertigungsverfahren hergestellt und dann zu einem gewünschten Produktionssiebmantel zusammengesetzt werden.

Figur 1 zeigt in schematischer Ansicht ein Rundsieb 10 für eine Papiermaschine für die Herstellung von Sicherheitspapier. Das Rundsieb 10 enthält einen innenliegenden Rundsiebkörper 12, der statisch in einer Papiermaschine montierbar ist. Der Rundsiebkörper 12 ist mit einem austauschbaren Produktionssiebmantel 14 überzogen, der erfindungsgemäß für die Erzeugung von Sicherheitspapier mit Wasserzeichen eingerichtet ist

Der Produktionssiebmantel 14 weist hierzu eine Vielzahl von erhabenen und/ oder vertieften Wasserzeichenbereichen 16 in einer Mantelfläche 32 mit ansonsten gleichmäßiger Oberfläche auf. In den Wasserzeichenbereichen 16 lagert sich bei der Papierherstellung Papiermasse lokal mit einer größeren oder kleiner Papierdicke als im umgebenden Velinbereich an und erzeugt daher dunklere bzw. hellere Stellen in der fertigen Papierbahn. Ein Produktionssiebmantel 14 enthält dabei in der Regel mehrere Bahnbereiche 18 zur parallelen Erzeugung einer Vielzahl von Einzelnutzen auf der gebildeten Papierbahn.

Figur 2 zeigt für eine nicht erfindungsgemäße Gestaltung einen Ausschnitt 20 des Produktionssiebmantels 14 in der Umgebung eines Wasserzeichenbereichs 16 im Querschnitt entlang der Linie II-II von Fig. 1. Der Wasserzeichenbereich 16 weist ein hochauflösendes mehrstufiges Relief 22 auf, das zudem in Teilbereichen 24 sehr scharfe Ränder mit annähernd rechten Winkeln aufweisen kann. Die Wasserzeichenbereiche 16 eignen sich wegen des vielstufigen Reliefs 22 einerseits zur Erzeugung von Wasserzeichenzeichen mit weichen, kontinuierlichen Helligkeitsübergängen, können mit Teilbereichen 24 aber zugleich scharf abgegrenzte, feine Details mit hohem Kontrast erzeugen.

Um die Entwässerung bei der Papierherstellung sicherzustellen ist die Mantelfläche 32 des Produktionssiebmantels 14 mit einer Vielzahl von Entwässerungsperforationen 26 versehen, deren Durchmesser so klein ist, dass in ihnen bei der Papierherstellung keine Fasern anhaften. Typische Perforationsdurchmesser liegen zwischen 50 µm und einigen 100 µm, beispielsweise bei etwa 500 µm.

Als Besonderheit ist der gesamte Produktionssiebmantel 14 einschließlich der Wasserzeichenbereiche 16 und der in der Mantelfläche 32 enthaltenen Entwässerungsperforationen 26 durch ein additives Fertigungsverfahren als Schichtenfolge einer Mehrzahl fest miteinander verbundener Materialschichten 28 gebildet, wie im Detailausschnitt 34 der Fig. 2 illustriert.

Als additive Fertigungsverfahren kommen dabei insbesondere Selektives Lasersintern, Selektives Laserschmelzen, Elektronstrahlschmelzen, 3D-Druck mit Pulver, Schmelzschichtung, Laserauftragsschweißen, Multi-Jet-Modeling, ein PolyJet-Verfahren, Stereolithographie, Laminated Object Modeling, Film Transfer Imaging oder Digital Light Processing in Betracht. Ja nach Fertigungsverfahren kann das Ausgangsmaterial dabei in Form von Draht, Pulver, Folien, Pasten oder Flüssigkeiten vorliegen. Besonders vorteilhaft wird der Produktionssiebmantel 14 durch einen Kunststoff gebildet.

Hierfür kann beispielsweise das Verfahren des Selektiven Laserschmelzens (SLM) zum Einsatz kommen. Bei diesem Verfahren wird das pulverförmige Kunststoff-Baumaterial vollständig geschmolzen und durch einen Abkühlprozess verhärtet. Der Produktionssiebmantel 14 wird dabei durch sukzessives Absenken einer Bauplattform schichtweise mit der gewünschten Struktur entlang der Längsachse 30 des Siebmantels aufgebaut. Dies kann beispielsweise mit Hilfe eines 3D-Druckkopfes geschehen, der in einem fortlaufenden Prozess Lage für Lage die Materialschichten 28 des Produktionssiebmantels 14 als stehendes Rohr (Fig. 1) aufbaut. Als Bauplattform kann ein Rundtisch mit senkrechter Drehachse als Arbeitsfläche dienen, auf welcher der Druckkopf während der Drehung des Rundtisches die Materialschichten 28 Umdrehung für Umdrehung ablegt.

Durch die Herstellung mittels additivem Fertigungsverfahren kann der Produktionssiebmantel 14 mit nahtlos in die Mantelfläche 32 integrierten Wasserzeichenbereichen 16 erzeugt werden. Die Wasserzeichenbereiche 16 können dabei insbesondere als hochauflösende mehrstufige Wasserzeichenbereiche mit Reliefs mit scharfen Rändern einer Randbreite von 0,4 mm oder weniger erzeugt werden. Die scharf berandeten Erhebungen bzw. Vertiefung in den Wasserzeichenbereichen erzeugen ihrerseits bei der Papierherstellung Wasserzeichen mit scharf berandeten hellen bzw. dunklen Motivstrukturen. Die Wasserzeichenbereiche können eine hohe mittlere Ortsfrequenz von 2-3 Lp/mm oder mehr aufweisen, die unabhängig vom konkret dargestellten Bildinhalt die Darstellung feinster Bilddetails und hohe Bildschärfe im Wasserzeichen erlaubt.

Gleichzeitig ist die Herstellung des Produktionssiebmantels 14 durch das additive Fertigungsverfahren stark vereinfacht und vermeidet Fehlerquellen durch die bei herkömmlichen Verfahren notwendige aufwendige Montage vieler miteinander verbundener Einzelteile. Die integrale Herstellung vermeidet Nähte, Fügestellen und Schweißstellen, die beim Einsatz herkömmlicher Rundsiebe oft im Papier sichtbar sind, vollständig. Die Papierfläche kann daher optimal ausgenutzt werden. Schließlich ist der Produktionssiebmantels 14 durch seinen integralen Aufbau auch mechanisch sehr widerstandsfähig.

Die Flächenstruktur der Mantelfläche 32 des Produktionssiebmantels 14 kann außerhalb der Wasserzeichenbereiche 16 durch den Einsatz additiver Fertigungsverfahren weitgehend frei gewählt werden. Beispielsweise kann die Flächenstruktur der Mantelfläche 32 eine herkömmliche Siebstruktur mit einer oder mehr Kettfadensytemen und einem oder mehr Schussfadensystemen nachbilden. Besonders vorteilhaft wird dabei ein einlagige Sieblage nachgebildet.

Figur 3 illustriert eine alternative, nicht erfindungsgemäße Gestaltung eines Produktionssiebmantels 40, der zunächst mit Wasserzeichenaussparungen 42 und Entwässerungsperforationen 26 durch ein additives Fertigungsverfahren als Schichtenfolge einer Mehrzahl fest miteinander verbundener Materialschichten 28 gebildet ist, wie in Fig. 3(a) gezeigt. In einem weiteren Schritt werden Wasserzeicheneinsätze 44 im Bereich der Wasserzeichenaussparungen 42 direkt in die Mantelfläche 32 des Produktionssiebmantels 40 eingespritzt und der Produktionssiebmantel 40 dadurch mit spritzgegossenen Wasserzeicheneinsätzen 44 versehen, wie in Fig. 3(b) dargestellt. Auf diese Weise lassen sich Wasserzeicheneinsätze 44 mit besonders hoher Ortsauflösung oder mit besonderen Materialeigenschaften in den Produktionssiebmantel 40 einbringen. Um die Entwässerung auch in den Wasserzeichenbereichen 16 sicherzustellen, sind die Wasserzeicheneinsätze 44 ebenfalls mit Entwässerungsperforationen 26 versehen.

Anstatt die Wasserzeicheneinsätze 44 direkt in die Aussparungen 42 einzuspritzen, können auch externe Wasserzeicheneinsätze in Wasserzeichenaussparungen 42 eingebracht, beispielsweise eingeklebt werden werden. Weiter kann die Mantelfläche 32 des Produktionssiebmantels 40 auch zunächst ohne Wasserzeichenaussparungen 42 erzeugt und diese dann nachträglich, beispielsweise durch Laserschneiden eingebracht werden.

Figur 4 zeigt ein Ausführungsbeispiel der Erfindung, bei dem der Produktionssiebmantel 50 einschließlich der Wasserzeichenbereiche 16, aber zunächst ohne Entwässerungsperforationen durch ein additives Fertigungsverfahren als Schichtenfolge einer Mehrzahl fest miteinander verbundener Materialschichten 28 gebildet wurde, wie in Fig. 4(a) dargestellt. Anschließend wird der Produktionssiebmantel 50 mit Laserstrahlung 52 beaufschlagt, um durch Laserperforation Entwässerungsperforationen 26 in der Mantelfläche 32 zu erzeugen, wie in dem Zwischenschritt der Fig. 4(b) gezeigt. Durch die separate Laserperforation lässt sich unter Umständen ein Geschwindigkeitsvorteil bei der Herstellung des Produktionssiebmantels 50 erzielen.

Es ist auch möglich, die Ausgestaltungen der Figuren 3 und 4 zu kombinieren und zunächst einen Produktionssiebmantel mit Wasserzeichenaussparungen und zunächst ohne Entwässerungsperforationen durch ein additives Fertigungsverfahren als Schichtenfolge einer Mehrzahl fest miteinander verbundener Materialschichten zu bilden, und die Entwässerungsperforationen nachfolgend durch Laserperforation der Mantelfläche des Produktionssiebmantels zu erzeugen. Die Wasserzeichenbereiche können beispielsweise durch direktes Einspritzen von Wasserzeicheneinsätzen oder durch ein Einbringen externer Wasserzeicheneinsätze erzeugt werden, wie im Zusammenhang mit Fig. 3 bereits beschrieben.

Eine weitere Möglichkeit der Beschleunigung der Herstellung eines Produktionssiebmantels besteht darin, den Produktionssiebmantel 60 in mehreren rohrförmigen Teilstücken 62, 64, 66 jeweils separat durch ein additives Fertigungsverfahren herzustellen, wie in Fig. 5 schematisch dargestellt. Die rohrförmigen Teilstücke 62, 64, 66 können beispielsweise parallel mittels 3D-Druck gedruckt werden und insbesondere den in Fig. 1 gezeigten Bahnbereichen 18 eines Produktionssiebmantels 14 entsprechen. Nach ihrer separaten Herstellung werden die rohrförmigen Teilstücke 62, 64, 66 zu dem gewünschten Produktionssiebmantel 60 zusammengesetzt.

### Bezugszeichenliste

- 10: Rundsieb
- 12: Rundsiebkörper
- 14: Produktionssiebmantel
- 16: Wasserzeichenbereiche
- 18: Bahnbereiche
- 20: Ausschnitt
- 22: hochauflösendes mehrstufiges Relief
- 24: Teilbereiche
- 26: Entwässerungsperforationen
- 28: Materialschichten
- 30: Längsachse
- 32: Mantelfläche
- 34: Detailausschnitt
- 40: Produktionssiebmantel
- 42: Wasserzeichenaussparungen
- 44: Wasserzeicheneinsätze
- 50: Produktionssiebmantel
- 52: Laserstrahlung
- 60: Produktionssiebmantel
- 62, 64, 66: Teilstücke

## Patentansprüche

1. Verfahren zur Herstellung eines Rundsiebs für eine Papiermaschine, bei dem ein statisch in der Papiermaschine montierbarer Rundsiebkörper bereitgestellt und mit einem Produktionssiebmantel für die Erzeugung von Papier mit Wasserzeichen überzogen wird, wobei der Produktionssiebmantel mit einer gleichmäßigen Mantelfläche, erhabenen und/oder vertieften Wasserzeichenbereichen und Entwässerungsperforationen erzeugt wird, wobei zumindest die Mantelfläche des Produktionssiebmantels durch ein additives Fertigungsverfahren als Schichtenfolge einer Mehrzahl fest miteinander verbundener Materialschichten gebildet wird,
**dadurch gekennzeichnet, dass**
die Mantelfläche des Produktionssiebmantels durch das additive Fertigungsverfahren zunächst unperforiert gebildet wird, und anschließend, vorzugsweise durch Laserperforation, Entwässerungsperforationen in der unperforierten Mantelfläche des Produktionssiebmantels erzeugt werden, und dass die Mantelfläche des Produktionssiebmantels zusammen mit den Wasserzeichenbereichen durch das additive Fertigungsverfahren gebildet wird.

2. Verfahren nach Anspruch 1, **dadurch gekennzeichnet, dass** die Flächenstruktur der Mantelfläche außerhalb der Wasserzeichenbereiche eine Siebstruktur mit einer oder mehr Kettfadensystemen und einem oder mehr Schussfadensystemen nachbildet.

3. Verfahren nach wenigstens einem der Ansprüche 1 bis 2, **dadurch gekennzeichnet, dass** der Produktionssiebmantel zwei oder mehr Bahnbereiche aufweist, die getrennt durch das additive Fertigungsverfahren gebildet und nachfolgend zu dem Produktionssiebmantel zusammengesetzt werden.

4. Verfahren nach wenigstens einem der Ansprüche 1 bis 3, **dadurch gekennzeichnet, dass** der Produktionssiebmantel aus einem drahtförmigen, pulverförmigen oder folienförmigen Ausgangsmaterial, aus einer photosensiblen Paste oder einer Flüssigkeit gebildet wird.

5. Verfahren nach wenigstens einem der Ansprüche 1 bis 4, **dadurch gekennzeichnet, dass** der Produktionssiebmantel aus einem Kunststoff gebildet wird.

6. Verfahren nach wenigstens einem der Ansprüche 1 bis 5, **dadurch gekennzeichnet, dass** als additives Fertigungsverfahren Selektives Lasersintern, Selektives Laserschmelzen, Elektronstrahlschmelzen, 3D-Druck mit Pulver, Schmelzschichtung, Laserauftragsschweißen, Multi-Jet-Modeling, ein PolyJet-Verfahren, Stereolithographie, Laminated Object Modeling, Film Transfer Imaging oder Digital Light Processing zum Einsatz kommen

7. Rundsieb für eine Papiermaschine mit einem statisch in der Papiermaschine montierbaren Rundsiebkörper und einem Produktionssiebmantel für die Erzeugung von Papier mit Wasserzeichen, herstellbar nach einem der Ansprüche 1 bis 6, bei dem der Produktionssiebmantel eine gleichmäßige Mantelfläche, erhabene und/oder vertiefte Wasserzeichenbereiche und Entwässerungsperforationen aufweist und zumindest die Mantelfläche des Produktionssiebmantels aus einer Schichtenfolge einer Mehrzahl in einem additiven Fertigungsverfahren fest miteinander verbundener Materialschichten gebildet ist, die Wasserzeichenbereiche integral mit der Mantelfläche des Produktionssiebmantels aus einer Schichtenfolge einer Mehrzahl in dem additiven Fertigungsverfahren fest miteinander verbundener Materialschichten gebildet sind, und die Entwässerungsperforationen durch Laserperforation der Mantelfläche gebildet sind.

## Claims

1. A method for manufacturing a cylinder mold for a paper machine, in which a cylinder mold body that is statically mountable in the paper machine is provided and covered with a production mold shell for producing paper having watermarks, the production mold shell being produced having a uniform lateral surface, elevated and/or depressed watermark regions and dewatering perforations, at least the lateral surface of the production mold shell being formed through an additive manufacturing method as a layer sequence of a plurality of material layers that are firmly bonded together,
**characterized in that**
through the additive manufacturing method, the lateral surface of the production mold shell is first formed unperforated, and subsequently, preferably through laser perforation, dewatering perforations are produced in the unperforated lateral surface of the production mold shell, and **in that** the lateral surface of the production mold shell is formed together with the watermark regions through the additive manufacturing method.

2. The method according to claim 1, **characterized in that** the surface structure of the lateral surface outside of the watermark regions reproduces a mold structure having one or more weft thread systems and one or more warp thread systems.

3. The method according to at least one of claims 1 to 2, **characterized in that** the production mold shell comprises two or more web regions that are formed separately through the additive manufacturing method and thereafter are assembled to form the production mold shell.

4. The method according to at least one of claims 1 to 3, **characterized in that** the production mold shell is formed from a starting material in wire form, powder form or foil form, from a photosensitive paste or from a liquid.

5. The method according to at least one of claims 1 to 4, **characterized in that** the production mold shell is formed from a plastic.

6. The method according to at least one of claims 1 to 5, **characterized in that** selective laser sintering, selective laser melting, electron beam melting, 3-D printing with powder, fused deposition modeling, laser metal deposition, multi-jet modeling, a PolyJet method, stereolithography, laminated object modeling, film transfer imaging or digital light processing are used as the additive manufacturing method.

7. A cylinder mold for a paper machine having a cylinder mold body that is statically mountable in the paper machine and a production mold shell for producing paper having watermarks, manufacturable according to one of claims 1 to 6, in which the production mold shell comprises a uniform lateral surface, elevated and/or depressed watermark regions and dewatering perforations, and at least the lateral surface of the production mold shell is formed from a layer sequence of a plurality of material layers that are firmly bonded together in an additive manufacturing method, the watermark regions are formed integrally with the lateral surface of the production mold shell from a layer sequence of a plurality of material layers that are firmly bonded together in the additive manufacturing method, and the dewatering perforations are formed through laser perforation of the lateral surface.

## Revendications

1. Procédé, destiné à fabriquer un tamis circulaire pour une machine à papier, lors duquel l'on met à disposition un corps de tamis circulaire, susceptible d'être monté de manière statique dans la machine à papier et on le revêt d'une enveloppe de tamis de production pour la génération de papier doté de filigranes, l'enveloppe de tamis de production étant générée avec une surface enveloppante régulière, des zones de filigranes en reliefs et/ou en creux et des perforations de drainage, au moins la surface enveloppante de l'enveloppe de tamis de production étant constituée par un procédé de fabrication additive en tant que succession de couches d'une pluralité de couches de matière, fixement assemblées les unes avec les autres,
**caractérisé en ce que**
par le procédé de fabrication additive, la surface enveloppante de l'enveloppe de tamis de production est d'abord constituée sans perforations et par la suite, de préférence par perforation au laser, des perforations de drainage sont générées dans la surface enveloppante non perforée de l'enveloppe de tamis de production et **en ce que** la surface enveloppante de l'enveloppe de tamis de production est constituée conjointement avec les zones de filigranes par le procédé de fabrication additive.

2. Procédé selon la revendication 1, **caractérisé en ce que** la structure superficielle de la surface enveloppante reproduit à l'extérieur des zones de filigranes une structure de tamis, dotée d'un système de fils de chaîne ou plus et d'un système de fils de trame ou plus.

3. Procédé selon au moins l'une quelconque des revendications 1 à 2, **caractérisé en ce que** l'enveloppe de tamis de production comporte une ou plusieurs zones de bandes qui sont constituées séparément par le procédé de fabrication additive et sont ensuite rassemblées pour former l' enveloppe de tamis de production.

4. Procédé selon au moins l'une quelconque des revendications 1 à 3, **caractérisé en ce que** l'enveloppe de tamis de production est constituée en une matière de départ en forme de film métallique, de forme pulvérulente ou en forme de fim, en un pâte photosensible ou en un liquide.

5. Procédé selon au moins l'une quelconque des revendications 1 à 4, **caractérisé en ce que** l'enveloppe de tamis de production est constituée en une matière plastique.

6. Procédé selon au moins l'une quelconque des revendications 1 à 5, **caractérisé en ce qu'**en tant que procédé de fabrication additive sont mis en œuvre le frittage sélectif par laser, la fusion sélective par laser, la fusion par faisceau d'électrons, l'impression en 3 D avec de la poudre, la modélisation par dépôt de fil en fusion, le rechargement par soudage au laser, le multi-jet-modeling, un procédé polyjet, la stéréolithographie, le laminated object modeling, le film transfer imaging ou le digital light processing.

7. Tamis circulaire pour une machine à papier, doté d'un corps de tamis circulaire susceptible d'être monté de manière statique dans la machine à papier et d'une enveloppe de tamis de production pour la génération de papier doté de filigranes, susceptible d'être fabriqué selon l'une quelconque des revendications 1 à 6, dans lequel l'enveloppe de tamis de production comporte une surface enveloppante régulière, des zones de filigranes en reliefs et/ou en creux et des perforations de drainage et au moins la surface enveloppante de l'enveloppe de tamis de production est constituée d'une succession de couches d'une pluralité de couches de matières fixement assemblées les unes avec les autres lors d'un procédé de fabrication additive, les zones de filigranes sont constituées intégralement avec la surface enveloppante de l'enveloppe de tamis de production en une succession de couches d'une pluralité de couches de matières fixement assemblées les unes avec les autres lors d'un procédé de fabrication additive et les perforations de drainage sont constituées par perforation au laser de la couche enveloppante.
